# EUROPÄISCHE PATENTANMELDUNG

(11) **EP 4 606 762 A1**
(43) Veröffentlichungstag der Anmeldung: **27.08.2025**
(21) Anmeldenummer: 25158245.8
(22) Anmeldetag: 17.02.2025
(51) Int. Cl.: B67D 7/02

(54) **BEHÄLTER**

(30) Priorität: 20.02.2024 DE 102024104627
(71) Anmelder: AS Strömungstechnik GmbH, 73760 Ostfildern (DE)
(72) Erfinder: Szeteli, Andreas, 70794 Filderstadt (DE); Fischer, Nico, 70197 Stuttgart (DE)
(74) Vertreter: Ruckh, Rainer Gerhard

(57) **Zusammenfassung**

Die Erfindung betrifft einen Behälter (2) zur Lagerung einer Flüssigkeit (3), mit einer Behälteröffnung und mit einem Verschlussmittel (12), welches zum Verschließen der Behälteröffnung ausgebildet ist. Das Verschlussmittel (12) besteht aus elektrisch ableitfähigem Material und ist zur Ableitung von elektrostatischen Aufladungen der Flüssigkeit (3) ausgebildet.

## Beschreibung

Die Erfindung betrifft einen Behälter zur Lagerung von Flüssigkeit.

Der Behälter weist generell eine Behälteröffnung auf, über welche Flüssigkeit aus dem Behälter aufgenommen werden kann und auch Flüssigkeit dem Behälter zugeführt werden kann. Die Behälteröffnung kann mit einem Verschlussmittel abgeschlossen werden. Insbesondere bei Behältern, die in der Halbleiterindustrie eingesetzt werden besteht das Verschlussmittel generell aus einem elektrisch isolierenden Material wie z.B. einem Kunststoff. Der mit dem Verschlussmittel verschlossene Behälter bildet dann eine transportfähige Einheit.

In derartigen Behältern können insbesondere leicht entzündliche Medien transportiert werden. Hier besteht eine erhöhte Explosionsgefahr, wenn sich das Medium, d.h. die Flüssigkeit im Behälter elektrostatisch auflädt.

Um dieser Gefahr entgegenzuwirken ist es bekannt, die Wand des Behälters mit einer aus elektrisch ableitbarem Material bestehenden Außenschicht und einer aus elektrisch isolierendem Material bestehenden Innenschicht auszustatten. Dann wird ein elektrisch leitfähiges Element in Kontakt mit der Außenschicht gebracht, wobei das Element in den Behälter ragt und so in Kontakt mit der Flüssigkeit kommen kann, so dass elektrostatische Aufladungen der Flüssigkeit abgeleitet werden können.

Ein solches Element kann z.B. von einem elektrisch leitfähigen Streifen gebildet sein, der in den Innenraum des Behälters hängt.

Derartige Elemente sind anfällig gegen mechanische Beeinträchtigungen, d.h. sie können leicht beschädigt werden, so dass dann keine Ableitung elektrostatischer Aufladungen der Flüssigkeit im Behälter mehr möglich ist.

Der Behälter kann auch Bestandteil eines Entnahmesystems sein.

Ein derartiges Entnahmesystem dient zum Befüllen und Entleeren von Behältern, insbesondere von Fässern, die mit flüssigen Chemikalien befüllt sind. Die Chemikalien können leicht entzündlich sein. Das Entnahmesystem umfasst einen Entnahmekopf, der an einem Tauchrohr eines Behälters befestigt werden kann. Mittels des Entnahmekopfs ist Flüssigkeit über das Tauchrohr aus dem Behälter entnehmbar oder Flüssigkeit dem Behälter zuführbar. Das Tauchrohr ist als Einbauteil in einer Behälteröffnung des Behälters so gelagert, dass es in den Innenraum des Behälters ragt.

Auch die Behälter derartiger Entnahmesysteme weisen einen mehrschichtigen Aufbau auf mit einer aus einem ableitbaren Material bestehender Außenschicht und einer aus einem elektrisch isolierenden Material bestehenden Innenschicht. Das Tauchrohr, das selbst aus ableitfähigem Material besteht, ist elektrisch isoliert im Behälter gelagert.

Um elektrostatische Aufladungen der Flüssigkeit im Behälter zu vermeiden, müssen zusätzliche Verbindungsbauteile an der Oberseite des Tauchrohrs befestigt werden, die für eine Ableitung elektrostatischer Aufladungen der Flüssigkeit im Behälter über das Tauchrohr zur aus ableitbarem Material bestehenden Au-ßenschicht des Behälters sorgen.

Derartige zusätzliche Verbindungsbauteile bedingen einen erheblichen konstruktiven Zusatzaufwand. Zudem können die Verbindungbauteile bei einem Transport des Behälters beschädigt oder abgerissen werden.

Der Erfindung liegt die Aufgabe zugrunde ein konstruktiv einfaches System bereitzustellen, mittels dessen die Gefahr elektrostatischer Aufladungen einer Flüssigkeit in einem Behälter reduziert wird.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft einen Behälter zur Lagerung einer Flüssigkeit, mit einer Behälteröffnung und mit einem Verschlussmittel, welches zum Verschließen der Behälteröffnung ausgebildet ist. Das Verschlussmittel besteht aus elektrisch ableitfähigem Material und ist zur Ableitung von elektrostatischen Aufladungen der Flüssigkeit ausgebildet.

Mit dem erfahrungsgemäßen Verschlussmittel kann die Gefahr elektrostatischer Aufladungen einer Flüssigkeit und eine dadurch bedingte Explosionsgefahr auf konstruktiv einfache Weise effizient reduziert werden.

Das erfindungsgemäße Verschlussmittel besteht hierzu aus elektrisch ableitfähigem Material, also typisch aus einem Material mit einer wenigstens geringen elektrischen Leitfähigkeit, so dass dieses elektrostatische Aufladungen ableitet.

Mit dem erfindungsgemäßen Verschlussmittel werden insbesondere bei Öffnen oder Schließen des Behälters elektrostatische Aufladungen der Flüssigkeit im Behälter vermieden.

Typischerweise ist das Verschlussmittel derart ausgebildet ist, dass dieses mit einem geerdeten Werkzeug geöffnet werden kann.

Natürlich kann das geerdete Werkzeug auch für einen entsprechenden Schließvorgang genutzt werden.

Wenn das geerdete Werkzeug in Kontakt mit dem erfindungsgemäßen Verschlussmittel kommt, werden über das Verschlussmittel elektrostatische Aufladungen abgeleitet, wodurch die Gefahr elektrostatischer Aufladungen der Flüssigkeit im Behälter reduziert werden kann.

Besonders vorteilhaft ist das Verschlussmittel ein Verschlussstopfen.

Der Verschlussstopfen kann beispielsweise mit einer Schraub-, Rast-, Klemmverbindung oder dergleichen in der Behälteröffnung fixiert werden.

Vorteilhaft besteht das Verschlussmittel aus einem elektrisch leitfähige Partikel enthaltenden Kunststoff.

Der Kunststoff kann elektrisch isolierend sein, da die elektrische Leitfähigkeit der Partikel ausreicht um dem Verschlussmittel die elektrisch ableitfähige Eigenschaft zu verleihen.

Insbesondere sind die leitfähigen Partikel Ruß- oder Kohlenstoffpartikel.

Das erfindungsgemäße Verschlussmittel bildet vorteilhaft ein zusätzliches Element zur Vermeidung von elektrostatischen Aufladungen der Flüssigkeit im Behälter, d.h. das Verschlussmittel bildet nicht das einzige Sicherungselement gegen elektrostatische Aufladungen der Flüssigkeit.

Vorteilhaft weist der Behälter eine aus elektrisch ableitfähigem Material bestehende Außenschicht und eine aus elektrisch isolierendem Material bestehende Innenschicht auf.

Die aus elektrisch leitfähigem Material bestehende Außenschicht des Behälters bildet ein wesentliches Sicherungselement zur Ableitung elektrostatischer Aufladungen.

Damit elektrostatische Aufladungen der Flüssigkeit abgeleitet werden können, ist vorteilhaft ein aus elektrisch leitfähigem oder elektrisch ableitfähigem Material bestehendes Element vorhanden. Dieses Element ist elektrisch leitend mit der aus elektrisch ableitfähigem Material bestehenden Außenschicht verbunden, welches in den Behälter ragt und welches in Kontakt mit der Flüssigkeit bringbar ist.

Ebenso ist das Verschlussmittel elektrisch leitend mit der Außenschicht verbunden.

So können elektrostatische Aufladungen bei Betätigen des Verschlussmittels mit einem geerdeten Werkzeug über das Verschlussmittel und die Außenschicht des Behälters abgeleitet werden.

Der Behälter kann vorteilhaft Bestandteil eines Entnahmesystem sein, das wenigstens einen Entnahmekopf aufweist, mittels dessen Flüssigkeit einem Behälter zugeführt oder aus diesem entnommen werden kann.

Insbesondere in diesem Fall weist der Behälter ein Tauchrohr auf, welches aus elektrisch ableitfähigem Material besteht.

Das Tauchrohr ragt in den Behälter und ist damit in Kontakt mit der Flüssigkeit, so dass das Tauchrohr das Element bilden kann, über welches elektrostatische Aufladungen der Flüssigkeit abgeleitet werden können.

Damit die elektrostatischen Aufladungen über das Tauchrohr und die Außenschicht des Behälters abgeleitet werden können, ist das Tauchrohr mit der Außenschicht, insbesondere über zusätzliche leitfähige Verbindungen, leitend verbunden.

Dies ist deshalb erforderlich, da das Tauchrohr typisch elektrisch isoliert von der Außenschicht in der Behälteröffnung des Behälters, insbesondere unter Zwischenlagerung einer elektrisch isolierenden Dichtung, gelagert ist.

Gemäß einer konstruktiv vorteilhaften Ausgestaltung weist das Tauchrohr einen in der Behälteröffnung gelagerten Tauchrohrkopf auf. Eine Öffnung des Tauchrohrkopfs ist mit dem Verschlussmittel abschließbar, wodurch die Behälteröffnung abgeschlossen ist.

Dabei weist das Tauchrohr einen in axialer Richtung verlaufenden Flüssigkeitskanal auf. Die Ausmündung des Flüssigkeitskanals an der Oberseite des Tauchrohrs bildet die mit dem Verschlussmittel abschließbare Öffnung aus.

Die Erfindung wird im Folgenden anhand der Zeichnungen erläutert. Es zeigen:
- Figur 1:: Schematische Darstellung eines Entnahmesystems mit einem Behälter.
- Figur 2:: Teildarstellung des Behälters gemäß Figur 1 mit einem eine Behälteröffnung verschließenden Verschlussmittel.
- Figur 3:: Erstes Beispiel eines Tauchrohrs des Entnahmesystems gemäß Figur 1 mit einem zugeordneten Verschlussmittel.
- Figur 4:: Zweites Beispiel eines Tauchrohrs des Entnahmesystems gemäß Figur 1 mit einem zugeordneten Verschlussmittel.
- Figur 5:: Weiteres Ausführungsbeispiel eines Behälters mit einem Verschlussmittel.

Figur 1 zeigt schematisch ein Ausführungsbeispiel eines Entnahmesystems 1 für transportable Behälter 2, die insbesondere von Fässern oder dergleichen gebildet sein können. In dem jeweiligen Behälter 2 wird eine Flüssigkeit 3 gelagert. Bei in derartigen Behältern 2 gelagerten Flüssigkeiten 3 handelt es sich insbesondere um flüssige Spezialchemikalien, die insbesondere leicht entzündbar sein können.

Das Entnahmesystem 1 umfasst einen Entnahmekopf 4, das an einem Tauchrohr 5 befestigt werden kann. Das Tauchrohr 5 ist in einer Behälteröffnung gelagert, die von einem Randsegment 6 des Behälters 2 begrenzt ist. Die Längsachse des Tauchrohrs 5 verläuft in vertikaler Richtung.

Der Entnahmekopf 4 dient zur Entnahme von Flüssigkeit 3 aus dem Behälter 2. Ebenso kann dieser zur Befüllung von Behältern 2 genutzt werden. Hierzu weist der Entnahmekopf 4 an seinem oberen Ende einen Flüssigkeitsanschluss 4a auf. An diesem Flüssigkeitsanschluss 4a wird eine Leitung 7 angeschlossen, die zu einer Pumpe 8 führt. Die Leitung 7 kann in Form eines Schlauchs ausgebildet sein. Die Pumpe 8 wird von einer nicht dargestellten Steuereinheit gesteuert.

Figur 2 zeigt stark schematisiert eine Detaildarstellung des Behälters 2 des Entnahmesystems 1 gemäß Figur 1.

Wie aus Figur 2 ersichtlich, weist das Tauchrohr 5 an seiner Oberseite einen Tauchrohrkopf 9 auf. An der Unterseite des Tauchrohrkopfs 9 schließt ein Rohrsegment 10 an, dessen Hohlraum einen Flüssigkeitskanal 11 bildet. Das Tauchrohr 5 ist im Wesentlichen rotationssymmetrisch bezüglich seiner Längsachse ausgebildet.

Wie Figur 2 zeigt ist der Tauchrohrkopf 9 in der Behälteröffnung des Behälters 2 gelagert, vorzugsweise durch eine Schraubverbindung. Zwischen dem die Behälteröffnung begrenzenden Randsegment 6 und dem Tauchrohrkopf 9 kann eine aus elektrisch isolierendem Material bestehende, nicht dargestellte Dichtung vorhanden sein.

Die Längsachse des Rohrsegments 10 des so gelagerten Tauchrohrs 5 verläuft in vertikaler Richtung und erstreckt sich in den Innenraum des Behälters 2.

Der Flüssigkeitskanal 11 mündet an der Oberseite des Tauchrohrkopfs 9 aus und bildet dort eine Öffnung 11a aus, an der der Entnahmekopf 4 des Entnahmesystems 1 angeschlossen werden kann, beispielsweise durch Ausbildung einer Schraubverbindung.

Figur 2 zeigt den Behälter 2 bei abgenommenem Entnahmekopf 4. Die Öffnung 11a des Tauchrohrkopfs 9 ist dann, wie Figur 2 weiter zeigt, mit einem Verschlussmittel 12 abgeschlossen, das im vorliegenden Fall von einem Verschlussstopfen gebildet ist.

Das Verschlussmittel 12 kann durch eine Schraub-, Rast- oder Klemmverbindung in der Öffnung 11a des Tauchrohrkopfs 9 fixiert werden, so dass das Verschlussmittel 12 die Öffnung 11a und damit auch die Behälteröffnung des Behälters 2 dicht abschließt.

Um elektrostatische Aufladungen der Flüssigkeit 3 und eine dadurch bedingte Explosionsgefahr zu vermeiden sind entsprechende Sicherungselemente vorgesehen.

Hierzu weist der Behälter 2 eine mehrschichtige Wand mit einer aus ableitfähigem Material bestehenden Außenschicht 13 und einer aus einem elektrisch isolierenden Material bestehenden Innenschicht 14 auf. (Figur 2)

Dabei ist das ableitfähige Material ein elektrisch leitfähiger Kunststoff oder ein metallischer Werkstoff. Die Innenschicht 14 besteht aus einem elektrisch isolierenden Kunststoff.

Weiterhin besteht auch das Tauchrohr 5 aus einem elektrisch ableitfähigen Material.

Da das Tauchrohr 5 durch die Dichtung bzw. die Innenschicht 14 elektrisch isoliert mit dem Behälter 2 verbunden ist, wird durch zusätzliche elektrisch leitfähige Elemente eine leitende Verbindung zwischen dem Tauchrohr 5 und dem Behälter 2 hergestellt. Dadurch können elektrostatische Aufladungen der Flüssigkeit 3 über das Tauchrohr 5 und die Außenschicht 13 des Behälters 2 abgeleitet werden.

Erfindungsgemäß besteht auch das Verschlussmittel 12 aus elektrisch ableitfähigem Material und bildet somit ein zusätzliches Sicherungselement zur Ableitung elektrostatischer Aufladungen der Flüssigkeit 3.

Das Verschlussmittel 12 ist vorteilhaft leitend mit der Außenschicht 13 des Behälters 2 verbunden, wobei hierzu über das Tauchrohr 5 eine leitende Verbindung hergestellt ist.

Das Verschlussmittel 12 verhindert elektrostatische Aufladungen insbesondere dann, wenn es mit einem geerdeten Werkzeug zum Öffnen oder Verschließen der Öffnung 11a des Tauchrohr 5 bestätigt wird.

Das Verschlussmittel 12 und auch das Tauchrohr 5 besteht vorteilhaft aus einem elektrisch isolierenden Kunststoff, dem elektrisch leitfähige Partikel beigemischt sind, die beispielsweise als Ruß- oder Kohlenstoffpartikel ausgebildet sind.

Figur 3 zeigt eine erste Ausführungsform eines Tauchrohrs 5 mit zugeordnetem Verschlussmittel 12. Dabei zeigt Figur 3 eine Draufsicht auf die Oberseite des Tauchrohrverschlusses mit einer zentralen Öffnung 11a, die mit dem Verschlussmittel 12 abgeschlossen werden kann. Bei aufgesetztem Verschlussmittel 12 liegt dessen Rand auf dem die Öffnung 11a begrenzenden Rand des Tauchrohrverschluss auf.

Figur 4 zeigt eine weitere Ausführungsform eines Tauchrohrs 5 mit zugeordnetem Verschlussmittel 12. In diesem Fall befindet sich im Bereich der Öffnung 11a des Tauchrohrkopfs 9 ein rohrförmiger Ansatz 15, auf den das Verschlussmittel 12 aufgesteckt werden kann.

Figur 5 zeigt ein Ausführungsbeispiel eines Behälters 2 ohne Tauchrohr 5. Der Behälter 2 weist wieder eine mehrschichtige Wand mit einer aus elektrisch ableitfähigem Material bestehenden Außenschicht 13 und einer aus elektrisch isolierendem Material bestehenden Innenschicht 14 auf.

In diesem Fall wird das Verschlussmittel 12 direkt in die Behälteröffnung des Behälters 2 eingesetzt.

Entsprechend der Ausführungsform der Figuren 1 und 2 verringert auch in diesem Fall das aus elektrisch ableitfähigem Material bestehende Verschlussmittel 12 die Gefahr elektrostatischer Aufladungen der im Behälter 2 gelagerten Flüssigkeit 3.

### Bezugszeichenliste

- (1): Entnahmesystem
- (2): Behälter
- (3): Flüssigkeit
- (4): Entnahmekopf
- (4a): Flüssigkeitsanschluss
- (5): Tauchrohr
- (6): Randsegment
- (7): Leitung
- (8): Pumpe
- (9): Tauchrohrkopf
- (10): Rohrsegment
- (11): Flüssigkeitskanal
- (11a): Öffnung
- (12): Verschlussmittel
- (13): Außenschicht
- (14): Innenschicht
- (15): rohrförmiger Ansatz

## Patentansprüche

1. Behälter (2) zur Lagerung einer Flüssigkeit (3), mit einer Behälteröffnung und mit einem Verschlussmittel (12), welches zum Verschließen der Behälteröffnung ausgebildet ist, **dadurch gekennzeichnet, dass** das Verschlussmittel (12) zur Ableitung von elektrostatischen Aufladungen der Flüssigkeit (3) dadurch ausgebildet ist, dass dieses aus elektrisch ableitfähigem Material besteht.

2. Behälter (2) nach Anspruch 1, **dadurch gekennzeichnet, dass** das Verschlussmittel (12) ein Verschlussstopfen ist.

3. Behälter (2) nach einem der Ansprüche 1 oder 2, **dadurch gekennzeichnet, dass** das Verschlussmittel (12) derart ausgebildet ist, dass dieses mit einem geerdeten Werkzeug geöffnet werden kann.

4. Behälter (2) nach einem der Ansprüche 1 bis 3, **dadurch gekennzeichnet, dass** das Verschlussmittel (12) aus elektrisch leitfähige Partikel enthaltenden Kunststoff besteht.

5. Behälter (2) nach Anspruch 4, **dadurch gekennzeichnet, dass** die leitfähigen Partikel Ruß- oder Kohlenstoffpartikel sind.

6. Behälter (2) nach einem der Ansprüche 1 bis 5, **dadurch gekennzeichnet, dass** dieser eine aus elektrisch ableitfähigem Material bestehende Außenschicht (13) und eine aus elektrisch isolierendem Material bestehende Innenschicht (14) aufweist.

7. Behälter (2) nach Anspruch 6, **dadurch gekennzeichnet, dass** das Verschlussmittel (12) elektrisch leitend mit der Außenschicht (13) verbunden ist.

8. Behälter (2) nach einem der Ansprüche 6 oder 7, **dadurch gekennzeichnet, dass** ein aus elektrisch leitfähigem oder elektrisch ableitfähigem Material bestehendes Element vorhanden ist, welches elektrisch leitend mit der aus elektrisch ableitfähigem Material bestehenden Außenschicht (13) verbunden ist, welches in den Behälter (2) ragt und welches in Kontakt mit der Flüssigkeit (3) bringbar ist.

9. Behälter (2) nach einem der Ansprüche 1 bis 8, **dadurch gekennzeichnet, dass** dieser ein Tauchrohr (5) aufweist, welches aus elektrisch ableitfähigem Material besteht.

10. Behälter (2) nach einem der Ansprüche 8 und 9, **dadurch gekennzeichnet, dass** das Tauchrohr (5) das Element ist.

11. Behälter (2) nach einem der Ansprüche 9 oder 10 **dadurch gekennzeichnet, dass** das Tauchrohr (5) einen in der Behälteröffnung gelagerten Tauchrohrkopf (9) aufweist, und dass eine Öffnung (11a) des Tauchrohrkopfs (9) mit dem Verschlussmittel (12) abschließbar ist, wodurch die Behälteröffnung abgeschlossen ist.

12. Behälter 2 nach Anspruch 11, **dadurch gekennzeichnet, dass** das Tauchrohr (5) einen in axialer Richtung verlaufenden Flüssigkeitskanal (11) aufweist, wobei die Ausmündung des Flüssigkeitskanals (11) an der Oberseite des Tauchrohrs (5) die mit dem Verschlussmittel (12) abschließbare Öffnung (11a) ausbildet.

13. Entnahmesystem 1 mit wenigstens einem Behälter (2) gemäß den Ansprüchen 1 bis 12, **dadurch gekennzeichnet, dass** ein Entnahmekopf (4) vorhanden ist, welcher zum Befüllen des Behälters (2) mit Flüssigkeit (3) und/oder zur Entnahme von Flüssigkeit (3) aus dem Behälter (2) ausgebildet ist.

14. Entnahmesystem 1 nach Anspruch 13, **dadurch gekennzeichnet, dass** der Entnahmekopf (4) bei abgelöstem Verschlussmittel (12) an der Behälteröffnung anschließbar ist.

15. Entnahmesystem 1 nach einem der Ansprüche 9 und 13, **dadurch gekennzeichnet, dass** der Entnahmekopf (4) bei abgelöstem Verschlussmittel (12) am Tauchrohr (5) anschließbar ist.
